# EUROPÄISCHE PATENTSCHRIFT

(11) **EP 3 472 293 B1**
(45) Veröffentlichungstag und Bekanntmachung des Hinweises auf die Patenterteilung: **30.03.2022**
(21) Anmeldenummer: 17730137.1
(22) Anmeldetag: 14.06.2017
(51) Int. Cl.: C11D 3/00, C11D 3/04, C11D 3/30, C11D 1/83

(54) **KONZENTRIERTES FLÜSSIGWASCHMITTEL MIT KONSTANTEM PH-WERT**
CONCENTRATED LIQUID DETERGENT HAVING A CONSTANT PH VALUE
DÉTERGENT À LESSIVE LIQUIDE CONCENTRÉ À PH CONSTANT

(30) Priorität: 16.06.2016 DE 102016210744
(43) Veröffentlichungstag der Anmeldung: 24.04.2019
(73) Patentinhaber: Henkel AG & Co. KGaA, 40589 Düsseldorf (DE)
(72) Erfinder: PEGELOW, Ulrich, 40597 Düsseldorf (DE); SCHÜMANN, Sabine, 41470 Neuss (DE); PLUSZYNSKI, Simon, 40597 Düsseldorf (DE); BASTIGKEIT, Thorsten, 42279 Wuppertal (DE)
(86) Internationale Anmeldenummer: PCT/EP2017/064516
(87) Internationale Veröffentlichungsnummer: WO 2017/216214

(56) Entgegenhaltungen:
- EP-A2- 0 100 125
- WO-A1-95/29224
- US-A- 4 075 118
- US-A- 4 079 078
- US-A- 4 105 592
- US-A- 4 268 262
- US-B1- 6 239 093

## Beschreibung

Die vorliegende Anmeldung richtet sich auf hochkonzentrierte Flüssigwaschmittel mit Tensidgehalten im Bereich von 32 bis 38 Gew.-%, die eine optimierte Produktstabilität aufweisen, indem sie optimiert eingestellte und stabile pH-Werte aufweisen. Ebenfalls erfasst werden Verfahren zum Waschen von Textilien mit Hilfe der beschriebenen Waschmittel und deren Verwendung.

Flüssigwaschmittel sind im Stand der Technik bekannt und sind in den letzten Jahren bei den Verbrauchern immer beliebter geworden, da sie eine Reihe von Vorteilen gegenüber festen Waschmitteln bieten. Diese schließen unter anderem die einfachere Dosierung, Zugabe und Auflösung in der Waschflotte ein. Zusätzlich werden sie als sicherer und weniger aggressiv gegenüber den Textilien und der Umwelt wahrgenommen. Insbesondere für das Waschen farbiger Textilien haben sie seit der Markteinführung mehr und mehr an Popularität gewonnen.

US4075118 offenbart konzentrierte flüssige Wasch- und Reinigungsmittelzusammensetzungen, enthaltend eine Mischung aus nichtionischen und anionischen Tensiden, wobei die Gesamtmenge an Tensiden mehr als etwa 30 % beträgt, und weiter ein Misschung aus einer anorganischen Base und einer organischen Base.

EP100125 A2 offenbart flüssige Wasch- und Reinigungsmittelzusammensetzungen, enthaltend eine Mischung aus nichtionischen und anionischen Tensiden, wobei die Gesamtmenge an Tensiden mehr als etwa 20 % beträgt, und weiter ein Misschung aus einer anorganischen Base und einer organischen Base.

Im Markt besteht ein allgemeiner Trend zu höherkonzentrierten Flüssigwaschmitteln, da diese mit geringerem Ressourceneinsatz einhergehen, was insbesondere durch ein geringeres Transportgewicht und verringerte Flaschengröße bedingt wird. Außerdem werden solche hochkonzentrierten Mittel von den Verbrauchern bevorzugt, da sie geringe Lagerflächen in den Haushalten beanspruchen.

Obwohl solche Mittel im Hinblick auf die Handhabung und die Verbraucherakzeptanz vorteilhaft sind, leiden die bekannten Mittel an Nachteilen im Hinblick auf ihre Stabilität, insbesondere bei längeren Lagerungszeiten. Diese Nachteile werden durch den Trend hin zu höherkonzentrierten Produkten weiter verstärkt. Für hochkonzentrierte Flüssigwaschmittel besteht die Herausforderung darin, mehr der erforderlichen Leistungsträger (u.a. Tenside, Polymere, Enzyme, Komplexbildner, Parfüm, optische Aufheller) in einem geringeren Flüssigkeitsvolumen unterzubringen.

Eine besondere Herausforderung ist es dabei, einen stabilen pH-Wert in der Formulierung sicherzustellen. Der pH-Wert einer solchen Flüssigformulierung muss optimal eingestellt sein, damit keine negativen Auswirkungen auf die Produktstabilität, wie beispielsweise Phasentrennungen oder Ausfällungen, resultieren. So sind beispielsweise Enzyme nur in einem eng begrenzten pH-Bereich über eine längere Lagerzeit stabil.

In üblichen Flüssigwaschmitteln wird entweder eine anorganische Base, wie beispielsweise Natriumhydroxid (NaOH), oder eine organische Base, wie beispielsweise Mono- oder Triethanolamin, zur pH-Einstellung verwendet. Anorganische Basen haben allerdings den Nachteil, dass sie den Elektrolytgehalt in den Formulierungen erhöhen, was insbesondere bei hochkonzentrierten Zusammensetzungen zu trüben, instabilen Formulierungen führt. Organische Basen erlauben zwar die Herstellung klarer Zusammensetzungen, bewirken aber eine Änderung des pH-Werts über die Zeit, beispielsweise bei der Lagerung des Produkts, was wiederum Stabilitätsprobleme bedingt.

Es besteht daher weiterhin Bedarf an verbesserten hochkonzentrierten Flüssigwaschmittelformulierungen, die im Hinblick auf die genannten Probleme verbesserte Eigenschaften aufweisen.

Es wurde nun überraschenderweise gefunden, dass sich die oben erwähnten Nachteil hochkonzentrierter Flüssigwaschmittel, d.h. mit Tensidgehalten im Bereich von 32 bis 38 Gew.-%, überwinden lassen, indem zur Einstellung des pH-Wertes eine Kombination von anorganischer und organischer Base in bestimmten molaren Verhältnissen verwendet wird.

In einem ersten Aspekt betrifft die vorliegende Erfindung daher an Flüssigwaschmittel mit einer Tensidkonzentration von 32 bis 38 Gew.-% bezogen auf das Gesamtgewicht des Mittels, dadurch gekennzeichnet, dass das Mittel mindestens eine anorganische Base und mindestens eine organische Base in einem molaren Verhältnis von 1:2 bis 1:8, vorzugsweise 1:3 bis 1:5, und mindestens zwei anionische Tenside und mindestens ein nichtionisches Tensid enthält, wobei die mindestens zwei anionischen Tenside mindestens ein Alkylbenzolsulfonat und mindestens ein Alkylethersulfat umfassen und wobei das Flüssigwaschmittel direkt nach der Herstellung einen pH-Wert im Bereich von 8,2 bis 8,6 aufweist.

In einem weiteren Aspekt betrifft die vorliegende Erfindung die Verwendung eines erfindungsgemäßen Flüssigwaschmittels zum Waschen von Textilien.

In einem weiteren Aspekt betrifft die vorliegende Erfindung ein Verfahren zur Reinigung von Textilien, dadurch gekennzeichnet, dass in mindestens einem Verfahrensschritt ein erfindungsgemäßes Flüssigwaschmittel verwendet wird.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist. Alle Prozentangaben sind, sofern nicht anders angegeben, Gewichts-% bezogen auf das Gesamtgewicht der Mittel/Zusammensetzung. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bezieht sich auf 1, 2, 3, 4, 5, 6, 7, 8, 9 oder mehr. Im Zusammenhang mit Bestandteilen der hierin beschriebenen Zusammensetzungen bezieht sich diese Angabe nicht auf die absolute Menge an Molekülen sondern auf die Art des Bestandteils. "Mindestens eine anorganische Base" bedeutet daher beispielsweise eine oder mehrere verschiedene anorganische Basen, d.h. eine oder mehrere verschiedene Arten von anorganischen Basen. Zusammen mit Mengenangaben beziehen sich die Mengenangaben auf die Gesamtmenge der entsprechend bezeichneten Art von Bestandteil.

"Etwa", "ca." oder "ungefähr", wie hierin in Bezug auf einen Zahlenwert verwendet, beziehen sich auf den entsprechenden Zahlenwert ±10%, vorzugsweise ±5%.

Die hierin beschriebenen Waschmittel können Waschmittel für Textilien oder Naturfasern sein. Zu den Waschmitteln im Rahmen der Erfindung zählen ferner Waschhilfsmittel, die bei der manuellen oder maschinellen Textilwäsche zum eigentlichen Waschmittel zudosiert werden, um eine weitere Wirkung zu erzielen oder um eine Wirkung zu verstärken. Ferner zählen zu Waschmitteln im Rahmen der Erfindung auch Textilvor- und Nachbehandlungsmittel, also solche Mittel, mit denen das Wäschestück vor der eigentlichen Wäsche in Kontakt gebracht wird, beispielsweise zum Anlösen hartnäckiger Verschmutzungen, und auch solche Mittel, die in einem der eigentlichen Textilwäsche nachgeschalteten Schritt dem Waschgut weitere wünschenswerte Eigenschaften wie angenehmen Griff, Knitterfreiheit oder geringe statische Aufladung verleihen. Zu letztgenannten Mittel werden u.a. die Weichspüler gerechnet. In bevorzugten Ausführungsformen handelt es sich aber um ein Textilwaschmittel.

Die Flüssigwaschmittel weisen direkt nach der

Herstellung einen pH-Wert im Bereich von 8,2 bis 8,6 auf. Die Mittel der Erfindung zeichnen sich insbesondere dadurch aus, dass sie nach 12 Wochen Lagerung bei 23°C eine pH-Drift von weniger als 0,8 zeigen, vorzugsweise weniger als 0,5, noch bevorzugter weniger als 0,3.

Die Einstellung des pH-Wertes in den erfindungsgemäßen Mitteln erfolgt mittels anorganischen und organischen Basen, die in bestimmten molaren Verhältnissen zueinander eingesetzt werden. Geeignete anorganische Basen schließen ein, ohne darauf beschränkt zu sein, Alkalimetallhydroxide wie insbesondere NaOH und KOH. Die verwendeten anorganischen Basen sind vorzugsweise starke Basen mit einem pKₛ-Wert >9, vorzugsweise >10, noch bevorzugter >12, am bevorzugtesten ≥14 (d.h. pK_{b}-Werten von <5, <4, <2 bzw. ≤0).

Geeignete organische Basen schließen ein, ohne darauf beschränkt zu sein, organische Amine, wie insbesondere Ethanolamin, ganz besonders bevorzugt Mono- oder Triethanolamin. Die verwendeten organischen Basen sind vorzugsweise ebenfalls starke Basen mit einem pKₛ-Wert >7, vorzugsweise >9.

Die anorganische und organische Base werden im molaren Verhältnis von 1:2 bis 1:8, vorzugsweise 1:3 bis 1:5, noch bevorzugter ungefähr 1:4 eingesetzt.

Die Menge der eingesetzten Basen hängt von den übrigen Bestandteilen ab. Generell werden die Basen in solchen Mengen eingesetzt, dass der gewünschte pH-Wert des Mittels eingestellt werden kann. In verschiedenen Ausführungsformen der Erfindung wird der pH-Wert der erfindungsgemäßen Mittel auf Werte >7,5 eingestellt, üblicherweise >8,0, beispielsweise auf den Bereich von 8,2 bis 8,6, insbesondere 8,3 bis 8,5.

Der Begriff "Base", wie hierin verwendet, bezieht sich auf Basen nach der Definition von Lewis (Elektronenpaardonator), vorzugsweise nach der engeren Definition von Brönsted und Lowry (Protonenakzeptoren).

Die erfindungsgemäßen Mittel sind hochkonzentriert, d.h. enthalten 32 bis 38 Gew.-% Tenside.

Das Mittel enthält mindestens zwei anionische Tenside und mindestens ein nichtionisches Tensid, wobei die mindestens zwei anionischen Tenside mindestens ein Alkylbenzolsulfonat und mindestens ein Alkylethersulfat umfassen. Es können allerdings auch kationische, zwitterionische und/oder amphotere Tenside enthalten sein.

Generell kommen als anionische Tenside insbesondere solche vom Sulfonat-Typ und dabei vorzugsweise Alkylbenzolsulfonate, Olefinsulfonate, d.h. Gemische aus Alken- und Hydroxyalkansulfonaten sowie Disulfonaten, wie man sie beispielsweise aus Monoolefinen mit 12 bis 18 Kohlenstoffatomen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate mit 12 bis 18 Kohlenstoffatomen und die Ester von α-Sulfofettsäuren (Estersulfonate), zum Beispiel die α-sulfonierten Methylester der hydrierten Kokos-, Palmkern- oder Talgfettsäuren. Alkylbenzolsulfonate sind vorzugsweise ausgewählt aus linearen oder verzweigten Alkylbenzolsulfonaten der Formel in der R' und R" unabhängig Wasserstoff oder Alkyl sind und zusammen 9 bis 19, vorzugsweise 9 bis 15 und insbesondere 9 bis 13 Kohlenstoffatome enthalten. Ein ganz besonders bevorzugter Vertreter ist Natriumdodecylbenzylsulfonat.

Als Alk(en)ylsulfate werden die Salze der Schwefelsäurehalbester der Fettalkohole mit 12 bis 18 Kohlenstoffatomen, beispielsweise aus Kokosfettalkohol, Talgfettalkohol, Lauryl-, Myristyl-, Cetyl- oder Stearylalkohol oder der Oxo-Alkohole mit 10 bis 20 Kohlenstoffatomen und diejenigen Halbester sekundärer Alkohole dieser Kettenlängen bevorzugt. Aus waschtechnischem Interesse sind die Alkylsulfate mit 12 bis 16 Kohlenstoffatomen und Alkylsulfate mit 12 bis 15 Kohlenstoffatomen sowie Alkylsulfate mit 14 und 15 Kohlenstoffatomen bevorzugt. Auch 2,3-Alkylsulfate sind geeignete anionische Tenside.

Besonders geeignet sind ferner die sekundären Alkansulfonate. "Sekundär", wie hierin verwendet, bezieht sich auf die allgemein bekannte, chemische Bedeutung dieses Begriffs, und zeigt an, dass das Kohlenstoffatom, an das die Sulfonat-Gruppe kovalent gebunden ist, weiterhin zwei kovalente Bindungen zu zwei organischen (alkylischen) Resten, d.h. Kohlenstoffatomen, und eine kovalente Bindung zu einem Wasserstoffatom aufweist. Gemeinsam mit dem Kohlenstoffatom, an das sie gebunden sind, bilden die zwei organischen (alkylischen) Resten ein lineares oder verzweigtes Alkyl mit 1 bis 50 Kohlenstoffatomen. Um die negative Ladung der Sulfonat-Gruppe auszugleichen, umfasst das erfindungsgemäße Alkansulfonat ferner ein beliebiges Kation, vorzugsweise ausgewählt aus der Gruppe Na⁺, K⁺, NH4⁺, ½Zn²⁺, ½Mg²⁺, ½Ca²⁺, ½Mn²⁺ und deren Mischungen, besonders bevorzugt Na⁺.

In verschiedenen Ausführungsformen der Erfindung ist sekundäre Alkansulfonat eines der Formel

R¹CH(SO₃⁻X⁺)R²,

wobei jeweils R¹ und R² unabhängig ein lineares oder verzweigtes Alkyl mit 1 bis 20 Kohlenstoffatomen ist und mit dem Kohlenstoffatom, an das sie gebunden sind, ein lineares oder verzweigtes Alkyl bilden, vorzugsweise mit 10 bis 30 Kohlenstoffatomen, bevorzugt mit 10 bis 20 Kohlenstoffatomen und X⁺ ausgewählt ist aus der Gruppe Na⁺, K⁺, NH4⁺, ½Zn²⁺, ½Mg²⁺, ½Ca²⁺, ½ Mn²⁺ und deren Mischungen, bevorzugt Na⁺. Besonders bevorzugt sind sekundäre Alkansulfonate der Formel

H₃C-(CH₂)ₙ-CH(SO₃⁻X⁺)-(CH₂)ₘ-CH₃,

wobei m und n unabhängig voneinander eine ganze Zahl zwischen 0 und 15 sind. Vorzugsweise sind m und n unabhängig voneinander eine ganze Zahl zwischen 7 und 15 und bevorzugt zwischen 11 und 14. X⁺ ist ferner ausgewählt aus der Gruppe Na⁺, K⁺, NH4⁺, ½Zn²⁺, ½Mg²⁺, ½Ca²⁺, ½Mn²⁺ und deren Mischungen, bevorzugt Na⁺.

Weitere geeignete anionische Tenside sind solche vom Sulfat-Typ und hierbei insbesondere die Alkylethersulfate.

Bevorzugte Alkylethersulfate sind solche der nachstehenden Formel

R⁴-O-(AO)ₙ-SO₃⁻X⁺ ,

wobei R⁴ ein lineares oder verzweigtes Alkyl mit 5 bis 30 Kohlenstoffatomen, vorzugsweise mit 7 bis 25 Kohlenstoffatomen und bevorzugt mit 10 bis 19 Kohlenstoffatomen ist. Des Weiteren steht AO in der obigen Formel für eine Ethylenoxid- (EO) oder Propylenoxid- (PO) Gruppierung, vorzugsweise eine Ethylenoxid- (EO) Gruppierung und n für eine ganze Zahl von 1 bis 50, vorzugsweise von 1 bis 20 und bevorzugt von 2 bis 10 ist. X⁺ ist ein beliebiges Kation und ist vorzugsweise ausgewählt aus der Gruppe Na⁺, K⁺, NH4⁺, ½ Zn²⁺,½ Mg²⁺,½ Ca²⁺,½ Mn² und deren Mischungen, besonders bevorzugt Na⁺.

In der vorstehenden Formel steht R⁴ für einen linearen oder verzweigten, substituierten oder unsubstituierten Alkylrest. In einer bevorzugten Ausführungsform der vorliegenden Erfindung ist R⁴ ein linearer oder verzweigter, vorzugsweise unsubstituierter, Alkylrest mit 5 bis 30 Kohlenstoffatomen, vorzugsweise mit 7 bis 25 Kohlenstoffatomen und insbesondere mit 10 bis 19 Kohlenstoffatomen. Bevorzugte Reste R⁴ sind ausgewählt aus Decyl-, Undecyl-, Dodecyl-, Tridecyl-, Tetradecyl, Pentadecyl-, Hexadecyl-, Heptadecyl-, Octadecyl-, Nonadecylresten und deren Mischungen, wobei die Vertreter mit gerader Anzahl an Kohlenstoffatomen bevorzugt sind. Besonders bevorzugte Reste R⁴ sind abgeleitet von Fettalkoholen mit 12 bis 19 Kohlenstoffatomen, beispielsweise von Kokosfettalkohol, Talgfettalkohol, Lauryl-, Myristyl-, Cetyl- oder Stearylalkohol oder von Oxoalkoholen mit 10 bis 19 Kohlenstoffatomen.

AO ist eine Ethylenoxid- (EO) oder Propylenoxid- (PO) Gruppierung, vorzugsweise eine Ethylenoxidgruppierung. Der Index m ist eine ganze Zahl von 1 bis 50, vorzugsweise 2 bis 20 und bevorzugt 2 bis 10. Insbesondere ist m 3, 4, 5, 6 oder 7. Das erfindungsgemäße Mittel kann Mischungen von nichtionischen Tensiden enthalten, die verschiedene Ethoxylierungsgrade aufweisen.

Das Alkylethersulfat ist vorzugsweise eines der Formel wobei k = 11 bis 19, n = 2, 3, 4, 5, 6, 7 oder 8 ist. Ganz besonders bevorzugte Vertreter sind Na Fettalkoholethersulfate mit 12 bis 18 Kohlenstoffatomen und 2 EO (k = 11 bis 13, n = 2). Der angegebenen Ethoxylierungsgrad stellt einen statistischen Mittelwert dar, der für ein spezielles Produkt eine ganze oder eine gebrochene Zahl sein kann. Allgemein stellen die angegebenen Alkoxylierungsgrade statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Ferner enthalten die Mittel gemäß der Erfindung mindestens ein nichtionisches Tensid. Das
mindestens eine nichtionische Tensid kann jedes bekannte und für den erfindungsgemäßen Zweck geeignete nichtionische Tensid sein. In einer bevorzugten Ausführungsform der Erfindung enthalten die hierin beschriebenen Mittel als nichtionisches Tensid mindestens ein Fettalkoholalkoxylat mit der nachstehenden Formel

R³-O-(AO)ₘ-H

wobei R³ ein linearer oder verzweigter Alkylrest ist, AO eine Ethylenoxid- (EO) oder Propylenoxid-(PO) Gruppierung ist und m eine ganze Zahl von 1 bis 50 ist. In der vorstehenden Formel steht R³ für einen linearen oder verzweigten, substituierten oder unsubstituierten Alkylrest. In einer bevorzugten Ausführungsform der vorliegenden Erfindung ist R³ ein linearer oder verzweigter Alkylrest mit 5 bis 30 Kohlenstoffatomen, vorzugsweise mit 7 bis 25 Kohlenstoffatomen und insbesondere mit 10 bis 19 Kohlenstoffatomen. Bevorzugte Reste R³ sind ausgewählt aus Decyl-, Undecyl-, Dodecyl-, Tridecyl-, Tetradecyl, Pentadecyl-, Hexadecyl-, Heptadecyl-, Octadecyl-, Nonadecylresten und deren Mischungen, wobei die Vertreter mit gerader Anzahl an Kohlenstoffatomen bevorzugt sind. Besonders bevorzugte Reste R³ sind abgeleitet von Fettalkoholen mit 12 bis 19 Kohlenstoffatomen, beispielsweise von Kokosfettalkohol, Talgfettalkohol, Lauryl-, Myristyl-, Cetyl- oder Stearylalkohol oder von Oxoalkoholen mit 10 bis 19 Kohlenstoffatomen.

AO ist eine Ethylenoxid- (EO) oder Propylenoxid- (PO) Gruppierung, vorzugsweise eine Ethylenoxidgruppierung. Der Index m ist eine ganze Zahl von 1 bis 50, vorzugsweise 2 bis 20 und bevorzugt 2 bis 10. Insbesondere ist m 3, 4, 5, 6 oder 7. Das erfindungsgemäße Mittel kann Mischungen von nichtionischen Tensiden enthalten, die verschiedene Ethoxylierungsgrade aufweisen.

Zusammenfassend sind besonders bevorzugte Fettalkoholalkoxylate solche der Formel mit k = 9 bis 17, m = 3, 4, 5, 6, oder 7. Ganz besonders bevorzugte Vertreter sind Fettalkohole mit 10 bis 18 Kohlenstoffatomen und mit 7 EO (k = 11 bis 17, m = 7).

Solche Fettalkoholethoxylate sind unter den Verkaufsbezeichnungen Dehydol^{®} LT7 (Cognis), Lutensol^{®} AO7 (BASF), Lutensol^{®} M7 (BASF) und Neodol^{®} 45-7 (Shell Chemicals) erhältlich.

Ferner kann das Waschmittel als nichtionisches Tensid Aminoxid enthalten. Als Aminoxid sind prinzipiell alle im Stand der Technik für diese Zwecke etablierten Aminoxide also Verbindungen, die die Formel R¹R²R³NO aufweisen, worin jedes R¹, R² und R³ unabhängig von den anderen eine gegebenenfalls substituierte Kohlenwasserstoffkette mit 1 bis 30 Kohlenstoffatomen ist, einsetzbar. Besonders bevorzugt eingesetzte Aminoxide sind solche in denen R¹ Alkyl mit 12 bis 18 Kohlenstoffatomen und R² und R³ jeweils unabhängig Alkyl mit 1 bis 4 Kohlenstoffatomen sind, insbesondere Alkyldimethylaminoxide mit 12 bis 18 Kohlenstoffatomen. Beispielhafte Vertreter geeigneter Aminoxide sind N-Kokosalkyl-N,N-dimethylaminoxid, N-Talgalkyl-N,N-dihydroxyethylaminoxid, Myristyl-/Cetyldimethylaminoxid oder Lauryldimethylaminoxid.

Weitere einsetzbare, nichtionische Tenside können beispielsweise sein
- Polyolfettsäureester,
- alkoxylierte Triglyceride,
- alkoxylierte Fettsäurealkylester der Formel R³CO-(OCH₂CHR⁴)_{w}OR⁵, in der R³CO für einen linearen oder verzweigten, gesättigten und/oder ungesättigten Acylrest mit 6 bis 22 Kohlenstoffatomen, R⁴ für Wasserstoff oder Methyl und R⁵ für lineare oder verzweigte Alkylreste mit 1 bis 4 Kohlenstoffatomen steht und w 1 bis 20 ist,
- Hydroxymischether,
- Sorbitanfettsäureester und Anlagerungeprodukte von Ethylenoxid an Sorbitanfettsäureester wie beispielsweise die Polysorbate,
- Zuckerfettsäureester und Anlagerungsprodukte von Ethylenoxid an Zuckerfettsäureester,
- Anlagerungsprodukte von Ethylenoxid an Fettsäurealkanolamide und Fettamine,
- Fettsäure-N-alkylglucamide, und
- Alkyl(poly)glycoside der Formel R²O-[G]ₚ , in der R² ein lineares oder verzweigtes Alkyl mit 12 bis 16 Kohlenstoffatomen, G ein Zuckerrest mit 5 oder 6 Kohlenstoffatomen, insbesondere Glucose, und der Index p 1 bis 10 ist.

Die hierin beschriebenen Mittel können auch mehrere der vorstehend beschriebenen nichtionischen Tenside enthalten.

Die vorstehend beschriebenen Tenside werden in üblichen Mengen eingesetzt, wobei der Gesamttensidgehalt der erfindungsgemäßen Mittel, wie oben beschrieben, im Bereich von 32 bis 38 Gew.-% liegen. Die Mittel enthalten mindestens zwei anionische Tenside und mindestens ein nichtionisches Tensid. Bei den anionischen Tensiden handelt es sich um Alkylbenzolsulfonate, wie oben beschrieben, die üblicherweise in Mengen von 10 bis 25 Gew.-%, vorzugsweise 12 bis 20 Gew.-%, besonders bevorzugt 14 bis 18 Gew.-% in den Mitteln enthalten. Zusätzlich enthalten die Mittel auch Alkylethersulfate, üblicherweise in Mengen von 2 bis 10 Gew.-%, insbesondere 3 bis 8 Gew.-%.

Der Gesamtgehalt an Aniontensiden beträgt typischerweise 15 bis 25 Gew.-%. Zusätzlich zu den Aniontensiden sind auch nichtionische Tenside, üblicherweise in Mengen von 10 bis 25 Gew.-%, vorzugsweise 12 bis 20 Gew.-% enthalten. Besonders bevorzugt sind hierbei die Alkylether, wie oben beschrieben. In besonders bevorzugten Ausführungsformen enthalten die Flüssigwaschmittel daher 12-20, vorzugsweise 14-18 Gew.-% Alkylbenzolsulfonate, 2 bis 10, vorzugsweise 3 bis 8 Gew.-% Alkylethersulfate und 12-20 Gew.-% Alkylether, insbesondere Fettalkoholalkoxylate.

Des Weiteren kann das Waschmittel mindestens eine Fettsäureseife enthalten. Diese sind insbesondere für die Kaltwaschleistung vorteilhaft. Bevorzugte Waschmittel sind daher dadurch gekennzeichnet, dass sie - bezogen auf ihr Gewicht - 0,1 bis 15 Gew.-%, vorzugsweise 0,2 bis 12,5 Gew.-% Seife(n) enthalten. Besonders bevorzugt sind Seifen von Fettsäuren mit 12 bis 18 Kohlenstoffatomen. Die Fettsäureseifen können in Form ihrer Natrium-, Kalium- oder Magnesium- oder Ammoniumsalze vorliegen. Vorzugsweise liegen sie in Form ihrer Natriumsalze und/oder Ammoniumsalze vor.

Die hierin beschriebenen Flüssigwaschmittel enthalten ferner vorzugsweise mindestens ein Enzym.

Das mindestens eine Enzym kann jedes im Stand der Technik bekannte Enzym sein, das in einem Wasch- oder Reinigungsmittel eine katalytische Aktivität entfalten kann, und umfasst, ohne darauf beschränkt zu sein, beispielsweise Proteasen, Amylasen, Lipasen, Cellulasen, Hemicellulasen, Mannanasen, Pektin-spaltende Enzyme, Tannasen, Xylanasen, Xanthanasen, ß-Glucosidasen, Carrageenasen, Perhydrolasen, Oxidasen, Oxidoreduktasen sowie deren Gemische. In einer bevorzugten Ausführungsform ist das mindestens eine Enzym ausgewählt aus der Gruppe bestehend aus Proteasen, Amylasen, Lipasen, Cellulasen und deren Mischungen. Diese Enzyme sind im Prinzip natürlichen Ursprungs, ausgehend von den natürlichen Molekülen stehen für den Einsatz in Wasch- oder Reinigungsmitteln aber verbesserte Varianten zur Verfügung, die entsprechend bevorzugt eingesetzt werden.

Unter den Proteasen sind solche vom Subtilisin-Typ bevorzugt. Beispiele hierfür sind die Subtilisine BPN' und Carlsberg, die Protease PB92, die Subtilisine 147 und 309, die alkalische Protease aus *Bacillus lentus*, Subtilisin DY und die den Subtilasen, nicht mehr jedoch den Subtilisinen im engeren Sinne zuzuordnenden Enzyme Thermitase, Proteinase K und die Proteasen TW3 und TW7. Subtilisin Carlsberg ist in weiterentwickelter Form unter dem Handelsnamen Alcalase^{®} von der Firma Novozymes A/S, Bagsvaerd, Dänemark, erhältlich. Die Subtilisine 147 und 309 werden unter den Handelsnamen Esperase^{®}, beziehungsweise Savinase^{®} von der Firma Novozymes vertrieben. Von der Protease aus *Bacillus lentus* DSM 5483 leiten sich die unter der Bezeichnung BLAP^{®} geführten Protease-Varianten ab. Weitere brauchbare Proteasen sind beispielsweise die unter den Handelsnamen Durazym^{®}, Relase^{®}, Everlase^{®}, Nafizym^{®}, Natalase^{®}, Kannase^{®} und Ovozyme^{®} von der Firma Novozymes, die unter den Handelsnamen, Purafect^{®}, Purafect^{®} OxP, Purafect^{®} Prime, Excellase^{®} und Properase^{®} von der Firma Genencor, das unter dem Handelsnamen Protosol^{®} von der Firma Advanced Biochemicals Ltd., Thane, Indien, das unter dem Handelsnamen Wuxi^{®} von der Firma Wuxi Snyder Bioproducts Ltd., China, die unter den Handelsnamen Proleather^{®} und Protease P^{®} von der Firma Amano Pharmaceuticals Ltd., Nagoya, Japan, und das unter der Bezeichnung Proteinase K-16 von der Firma Kao Corp., Tokyo, Japan, erhältlichen Enzyme. Besonders bevorzugt eingesetzt werden auch die Proteasen aus *Bacillus gibsonii* und *Bacillus pumilus.*

Beispiele für Amylasen sind die α-Amylasen aus *Bacillus licheniformis*, aus B. *amyloliquefaciens* oder aus B. *stearothermophilus* sowie deren für den Einsatz in Wasch- oder Reinigungsmitteln verbesserte Weiterentwicklungen. Das Enzym aus B. *licheniformis* ist von der Firma Novozymes unter dem Namen Termamyl^{®} und von der Firma Genencor unter dem Namen Purastar^{®}ST erhältlich. Weiterentwicklungsprodukte dieser α- Amylase sind von der Firma Novozymes unter den Handelsnamen Duramyl^{®} und Termamyl^{®}ultra, von der Firma Genencor unter dem Namen Purastar^{®}OxAm und von der Firma Daiwa Seiko Inc., Tokyo, Japan, als Keistase^{®} erhältlich. Die α-Amylase von B. *amyloliquefaciens* wird von der Firma Novozymes unter dem Namen BAN^{®} vertrieben, und abgeleitete Varianten von der α- Amylase aus B. *stearothermophilus* unter den Namen BSG^{®} und Novamyl^{®}, ebenfalls von der Firma Novozymes. Des Weiteren sind für diesen Zweck die α-Amylase aus *Bacillus sp.* A 7-7 (DSM 12368) und die Cyclodextrin-Glucanotransferase (CGTase) aus B. *agaradherens* (DSM 9948) hervorzuheben. Ebenso sind Fusionsprodukte aller genannten Moleküle einsetzbar. Darüber hinaus sind die unter den Handelsnamen Fungamyl^{®} von dem Unternehmen Novozymes erhältlichen Weiterentwicklungen der α-Amylase aus *Aspergillus niger* und *A. oryzae* geeignet. Weitere vorteilhaft einsetzbare Handelsprodukte sind beispielsweise die Amylase-LT^{®} und Stainzyme^{®} oder Stainzyme ultra^{®} oder Stainzyme plus^{®}, letztere ebenfalls von dem Unternehmen Novozymes. Auch durch Punktmutationen erhältliche Varianten dieser Enzyme können erfindungsgemäß eingesetzt werden.

Beispiele für verwendbare Lipasen oder Cutinasen, die insbesondere wegen ihrer Triglyceridspaltenden Aktivitäten enthalten sind, aber auch, um aus geeigneten Vorstufen *in situ* Persäuren zu erzeugen, sind die ursprünglich aus *Humicola lanuginosa* (*Thermomyces lanuginosus*) erhältlichen, beziehungsweise weiterentwickelten Lipasen, insbesondere solche mit dem Aminosäureaustausch D96L. Sie werden beispielsweise von der Firma Novozymes unter den Handelsnamen Lipolase^{®}, Lipolase^{®}Ultra, LipoPrime^{®}, Lipozyme^{®} und Lipex^{®} vertrieben. Des Weiteren sind beispielsweise die Cutinasen einsetzbar, die ursprünglich aus *Fusarium solani pisi* und *Humicola insolens* isoliert worden sind. Ebenso brauchbare Lipasen sind von der Firma Amano unter den Bezeichnungen Lipase CE^{®}, Lipase P^{®}, Lipase B^{®}, beziehungsweise Lipase CES^{®}, Lipase AKG^{®}, *Bacillus sp.* Lipase^{®}, Lipase AP^{®}, Lipase M-AP^{®} und Lipase AML^{®} erhältlich. Von der Firma Genencor sind beispielsweise die Lipasen beziehungsweise Cutinasen einsetzbar, deren Ausgangsenzyme ursprünglich aus *Pseudomonas mendocina* und *Fusarium solanii* isoliert worden sind. Als weitere wichtige Handelsprodukte sind die ursprünglich von der Firma Gist-Brocades vertriebenen Präparationen M1 Lipase^{®} und Lipomax^{®} und die von der Firma Meito Sangyo KK, Japan, unter den Namen Lipase MY-30^{®}, Lipase OF^{®} und Lipase PL^{®} vertriebenen Enzyme zu erwähnen, ferner das Produkt Lumafast^{®} von der Firma Genencor.

Cellulasen können je nach Zweck als reine Enzyme, als Enzympräparationen oder in Form von Mischungen, in denen sich die einzelnen Komponenten vorteilhafterweise hinsichtlich ihrer verschiedenen Leistungsaspekte ergänzen, vorhanden sein. Zu diesen Leistungsaspekten zählen insbesondere die Beiträge der Cellulase zur Primärwaschleistung des Mittels (Reinigungsleistung), zur Sekundärwaschleistung des Mittels (Antiredepositionswirkung oder Vergrauungsinhibition), zur Avivage (Gewebewirkung) oder zur Ausübung eines "stone washed"-Effekts. Eine brauchbare pilzliche, Endoglucanase(EG)-reiche Cellulase-Präparation, beziehungsweise deren Weiterentwicklungen wird von der Firma Novozymes unter dem Handelsnamen Celluzyme^{®} angeboten. Die ebenfalls von der Firma Novozymes erhältlichen Produkte Endolase^{®} und Carezyme^{®} basieren auf der 50 kD-EG, beziehungsweise der 43 kD-EG aus *H. insolens* DSM 1800. Weitere einsetzbare Handelsprodukte dieser Firma sind Cellusoft^{®}, Renozyme^{®} und Celluclean^{®}. Weiterhin einsetzbar sind beispielsweise die 20 kD-EG aus Melanocarpus, die von der Firma AB Enzymes, Finnland, unter den Handelsnamen Ecostone^{®} und Biotouch^{®} erhältlich sind. Weitere Handelsprodukte der Firma AB Enzymes sind Econase^{®} und Ecopulp^{®}. Weitere geeignete Cellulasen sind aus *Bacillus sp.* CBS 670.93 und CBS 669.93, wobei die aus *Bacillus sp.* CBS 670.93 von der Firma Genencor unter dem Handelsnamen Puradax^{®} erhältlich ist. Weitere Handelsprodukte der Firma Genencor sind "Genencor detergent cellulase L" und lndiAge^{®}Neutra. Auch durch Punktmutationen erhältliche Varianten dieser Enzyme können erfindungsgemäß eingesetzt werden. Besonders bevorzugte Cellulasen sind *Thielavia terrestris* Cellulasevarianten, Cellulasen aus *Melanocarpus,* insbesondere *Melanocarpus albomyces,* Cellulasen vom EGIII-Typ aus *Trichoderma reesei* oder hieraus erhältliche Varianten.

Ferner können insbesondere zur Entfernung bestimmter Problemanschmutzungen weitere Enzyme eingesetzt sein, die unter dem Begriff Hemicellulasen zusammengefasst werden. Hierzu gehören beispielsweise Mannanasen, Xanthanlyasen, Xanthanasen, Xyloglucanasen, Xylanasen, Pullulanasen, Pektin-spaltende Enzyme und ß-Glucanasen. Die aus *Bacillus subtilis* gewonnene ß-Glucanase ist unter dem Namen Cereflo^{®} von der Firma Novozymes erhältlich. Erfindungsgemäß besonders bevorzugte Hemicellulasen sind Mannanasen, welche beispielsweise unter den Handelsnamen Mannaway^{®} von dem Unternehmen Novozymes oder Purabrite^{®} von dem Unternehmen Genencor vertrieben werden. Zu den Pektin-spaltenden Enzymen werden im Rahmen der vorliegenden Erfindung ebenfalls Enzyme gezählt mit den Bezeichnungen Pektinase, Pektatlyase, Pektinesterase, Pektindemethoxylase, Pektinmethoxylase, Pektinmethylesterase, Pektase, Pektinmethylesterase, Pektinoesterase, Pektinpektylhydrolase, Pektindepolymerase, Endopolygalacturonase, Pektolase, Pektinhydrolase, Pektin-Polygalacturonase, EndoPolygalacturonase, Poly-α-1,4-Galacturonid Glycanohydrolase, Endogalacturonase, Endo-D-galacturonase, Galacturan 1,4-α-Galacturonidase, Exopolygalacturonase, Poly(galacturonat) Hydrolase, Exo-D-Galacturonase, Exo-D-Galacturonanase, Exopoly-D-Galacturonase, Exo-poly-α-Galacturonosidase, Exopolygalacturonosidase oder Exopolygalacturanosidase. Beispiele für diesbezüglich geeignete Enzyme sind beispielsweise unter den Namen Gamanase^{®}, Pektinex AR^{®}, X-Pect^{®} oder Pectaway^{®} von dem Unternehmen Novozymes, unter dem Namen Rohapect UF^{®}, Rohapect TPL^{®}, Rohapect PTE100^{®}, Rohapect MPE^{®}, Rohapect MA plus HC, Rohapect DA12L^{®}, Rohapect 10L^{®}, Rohapect B1L^{®} von dem Unternehmen AB Enzymes und unter dem Namen Pyrolase^{®} von dem Unternehmen Diversa Corp., San Diego, CA, USA erhältlich.

Unter all diesen Enzymen sind solche besonders bevorzugt, die an sich gegenüber einer Oxidation vergleichsweise stabil oder beispielsweise über Punktmutagenese stabilisiert worden sind. Hierunter sind insbesondere die bereits erwähnten Handelsprodukte Everlase^{®} und Purafect^{®}OxP als Beispiele für solche Proteasen und Duramyl^{®} als Beispiel für eine solche α-Amylase anzuführen.

Zur Erhöhung der bleichenden Wirkung können in den Waschmitteln, insbesondere Flüssigwaschmitteln, auch Oxidoreduktasen, beispielsweise Oxidasen, Oxygenasen, Katalasen (die bei niedrigen H₂O₂-Konzentrationen als Peroxidase reagieren), Peroxidasen, wie Halo-, Chloro-, Bromo-, Lignin-, Glucose- oder Manganperoxidasen, Dioxygenasen oder Laccasen (Phenoloxidasen, Polyphenoloxidasen) enthalten sein. Als geeignete Handelsprodukte sind Denilite^{®} 1 und 2 der Firma Novozymes zu nennen.

Die Waschmittel, insbesondere Flüssigwaschmittel, enthalten das mindestens eine Enzym in im Stand der Technik etablierten Gesamtmengen. So kann das mindestens eine Enzym in einer Gesamtmenge von 1 × 10⁻⁸ bis 5 Gew.-% bezogen auf aktives Protein oder auch in einer Gesamtmenge von 0,001 bis 3 Gew.-%, oder 0,01 bis 1,5 Gew.-% oder 0,05 bis 1,25 Gew.-% enthalten sein. Die angegebenen Mengen sind so zu verstehen, dass jedes enthaltene Enzym in den genannten Mengen enthalten sein kann. Die Enzyme werden bevorzugt als Enzymflüssigformulierung(en) eingesetzt.

Das mindestens eine Enzym, das in einem Wasch- oder Reinigungsmittel vorhanden ist, unterstützt die Reinigungsleistung des Mittels auf bestimmten Anschmutzungen oder Flecken. Besonders bevorzugt enthält ein erfindungsgemäßes Mittel mehrere Enzyme, wobei die Enzyme den gleichen oder verschiedenen Enzymklassen angehören können. Besonders bevorzugt zeigen die Enzyme synergistische Effekte hinsichtlich ihrer Wirkung gegenüber bestimmten Anschmutzungen oder Flecken, d.h. die in der Zusammensetzung enthaltenen Enzyme unterstützen sich in ihrer Reinigungsleistung gegenseitig.

Die Stabilisierung des pH-Wertes des Mittels durch den erfindungsgemäßen Einsatz von anorganischen und organischen Basen stabilisiert die gegenüber pH-Wert Schwankungen empfindlichen Enzyme und stellt damit deren Aktivität auch nach längerer Lagerung sicher.

Zusätzlich kann das Waschmittel weitere Inhaltsstoffe enthalten, die die anwendungstechnischen und/oder ästhetischen Eigenschaften des Waschmittels weiter verbessern. Im Rahmen der vorliegenden Erfindung enthält das Waschmittel vorzugsweise zusätzlich einen oder mehrere Stoffe aus der Gruppe der Gerüststoffe/Komplexbildner, Bleichmittel, Elektrolyte, Parfüme, Parfümträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobielle Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten, pH-Stellmittel sowie UV-Absorber.

Als Antiredepositionsmittel sind insbesondere Polymere auf Terephthalat-PEG Basis, wie sie beispielsweise unter dem Handelsnamen Texcare^{®} kommerziell erhältlich sind, einsetzbar. Alternativ sind auch (Co)Polymere auf Basis von Polyethylenimin, Polyvinylacetat und Polyethylenglykol einsetzbar.

Als Bleichmittel können alle Stoffe dienen, die durch Oxidation, Reduktion oder Adsorption Farbstoffe zerstören bzw. aufnehmen und dadurch Materialien entfärben. Dazu gehören unter anderem hypohalogenithaltige Bleichmittel, Wasserstoffperoxid, Perborat, Percarbonat, Peroxoessigsäure, Diperoxoazelainsäure, Diperoxododecandisäure und oxidative Enzymsysteme. Flüssigwaschmittel sind allerdings typischerweise frei von nicht-enzymatischen Bleichmitteln.

Als Gerüststoffe, die in dem Waschmittel enthalten sein können, sind insbesondere Silikate, Aluminiumsilikate (insbesondere Zeolithe), Carbonate, Phosphonate, organische Di- und Polycarbonsäuren oder deren Salze sowie Mischungen dieser Stoffe zu nennen.

Organische Gerüststoffe, welche in dem Waschmittel vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen. Ebenfalls geeignet und bevorzugt sind Aminocarbonsäuren, wie insbesondere Glutamindiessigsäure (GLDA) und Methylglycindiessigsäure (MGDA).

Als Gerüststoffe sind weiter polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g / mol.

Geeignete Polymere sind insbesondere Polyacrylate, die bevorzugt eine Molekülmasse von 1.000 bis 15.000 g / mol aufweisen. Aufgrund ihrer überlegenen Löslichkeit können aus dieser Gruppe wiederum die kurzkettigen Polyacrylate, die Molmassen von 1.000 bis 10.000 g / mol, und besonders bevorzugt von 1.000 bis 5.000 g / mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

In flüssigen Waschmitteln werden bevorzugt lösliche Gerüststoffe, wie beispielsweise Citronensäure, oder Acrylpolymere mit einer Molmasse von 1.000 bis 5.000 g / mol eingesetzt.

Die Waschmittel können zusätzlich Phosphonate, wie beispielsweise HEDP (1-Hydroxyethan-1,1-diphosphonsäure) oder DTPMP (Diethylentriaminpenta(methylenphosphonat), als Gerüststoffe und Komplexbildner enthalten.

Bevorzugte Flüssigwaschmittel enthalten vorzugsweise Wasser als Hauptlösungsmittel. Dabei ist es bevorzugt, dass das Waschmittel mehr als 5 Gew.-%, bevorzugt mehr als 15 Gew.-% und insbesondere bevorzugt mehr als 25 Gew.-%, jeweils bezogen auf die Gesamtmenge an Waschmittel, Wasser enthält. Besonders bevorzugte flüssige Waschmittel enthalten - bezogen auf ihr Gewicht - 5 bis 65 Gew.-%, bevorzugt 10 bis 60 Gew.-%, besonders bevorzugt 25 bis 55 Gew.- % und insbesondere 30 bis 50 Gew.-% Wasser. Alternativ kann es sich bei den Flüssigwaschmitteln um wasserarme bis wasserfreie Waschmittel handeln, wobei der Gehalt an Wasser in einer bevorzugten Ausführungsform weniger als 10 Gew.-% und mehr bevorzugt weniger als 8 Gew.-%, jeweils bezogen auf das gesamte flüssige Waschmittel, beträgt.

Daneben können dem Waschmittel nichtwässrige Lösungsmittel zugesetzt werden. Geeignete nichtwässrige Lösungsmittel umfassen ein- oder mehrwertige Alkohole, Alkanolamine oder Glykolether, sofern sie im angegebenen Konzentrationsbereich mit Wasser mischbar sind. Vorzugsweise werden die Lösungsmittel ausgewählt aus Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropylenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie Mischungen dieser Lösungsmittel. Besonders bevorzugt sind 1,2-Propandiol und Glycerin. Es ist bevorzugt, dass das Waschmittel einen solchen Alkohol, insbesondere 1,2-Propandiol und/oder Glycerin, in Mengen zwischen 0,5 und 15 Gew.-%, bezogen auf das gesamte Waschmittel enthält.

Die hierin beschriebenen Waschmittel, insbesondere die beschriebenen wasserarmen bis wasserfreien flüssigen Waschmittel, können in eine wasserlösliche Umhüllung gefüllt werden und somit Bestandteil einer wasserlöslichen Verpackung sein. Ist das Waschmittel in einer wasserlöslichen Umhüllung verpackt, ist es bevorzugt, dass der Gehalt an Wasser weniger als 10 Gew.-%, bezogen auf das gesamte Waschmittel, beträgt.

Eine wasserlösliche Verpackung enthält neben dem Waschmittel eine wasserlösliche Umhüllung. Die wasserlösliche Umhüllung wird vorzugsweise durch ein wasserlösliches Folienmaterial gebildet. Solche wasserlöslichen Verpackungen können entweder durch Verfahren des vertikalen Formfüllversiegelns (VFFS) oder Warmformverfahren hergestellt werden.

Das Warmformverfahren schließt im Allgemeinen das Formen einer ersten Lage aus einem wasserlöslichen Folienmaterial zum Bilden von Ausbuchtungen zum Aufnehmen einer Zusammensetzung darin, Einfüllen der Zusammensetzung in die Ausbuchtungen, Bedecken der mit der Zusammensetzung gefüllten Ausbuchtungen mit einer zweiten Lage aus einem wasserlöslichen Folienmaterial und Versiegeln der ersten und zweiten Lagen miteinander zumindest um die Ausbuchtungen herum ein.

Die wasserlösliche Umhüllung wird vorzugsweise aus einem wasserlöslichen Folienmaterial ausgewählt aus der Gruppe, bestehend aus Polymeren oder Polymergemischen gebildet. Die Umhüllung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein.

Die wasserlösliche Verpackung, umfassend das Waschmittel und die wasserlösliche Umhüllung, kann eine oder mehr Kammern aufweisen. Das flüssige Waschmittel kann in einer oder mehreren Kammern, falls vorhanden, der wasserlöslichen Umhüllung enthalten sein. Die Menge an flüssigem Waschmittel entspricht vorzugsweise der vollen oder halben Dosis, die für einen Waschgang benötigt wird.

Es ist bevorzugt, dass die wasserlösliche Umhüllung Polyvinylalkohol oder ein Polyvinylalkoholcopolymer enthält.

Geeignete wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 g / mol, vorzugsweise von 20.000 bis 500.000 g / mol, besonders bevorzugt von 30.000 bis 100.000 g / mol und insbesondere von 40.000 bis 80.000 g / mol liegt.

Ein zur Herstellung der wasserlöslichen Umhüllung geeignetes Folienmaterial kann zusätzlich Polymere, ausgewählt aus der Gruppe umfassend Acrylsäure-haltige Polymere, Polyacrylamide, Oxazolin-Polymere, Polystyrolsulfonate, Polyurethane, Polyester, Polyether Polymilchsäure, und/oder Mischungen der vorstehenden Polymere, zugesetzt sein.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenso bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Geeignete wasserlösliche Folien zum Einsatz in den Umhüllungen der wasserlöslichen Verpackungen gemäß der Erfindung sind Folien, die von der Firma MonoSol LLC beispielsweise unter der Bezeichnung M8630, C8400 oder M8900 vertrieben werden. Andere geeignete Folien umfassen Folien mit der Bezeichnung Solublon^{®} PT, Solublon^{®} GA, Solublon^{®} KC oder Solublon^{®} KL von der Aicello Chemical Europe GmbH oder die Folien VF-HP von Kuraray.

Die wasserlöslichen Verpackungen können eine im Wesentlichen formstabile kugelförmige und kissenförmige Ausgestaltung mit einer kreisförmigen, elliptischen, quadratischen oder rechteckigen Grundform aufweisen.

Die wasserlösliche Verpackung kann eine oder mehrere Kammern zur Bevorratung eines oder mehrerer Mittel aufweisen. Weist die wasserlösliche Verpackung zwei oder mehr Kammern auf, enthält mindestens eine Kammer ein flüssiges Waschmittel. Die weiteren Kammern können jeweils ein festes oder ein flüssiges Waschmittel enthalten.

Ein weiterer Erfindungsgegenstand ist ein Verfahren zur Reinigung von Textilien, das dadurch gekennzeichnet ist, dass in mindestens einem Verfahrensschritt ein erfindungsgemäßes Mittel angewendet wird sowie die Verwendung eines erfindungsgemäßen Flüssigwaschmittels zum Waschen von Textilien.

Hierunter fallen sowohl manuelle als auch maschinelle Verfahren, wobei maschinelle Verfahren bevorzugt sind. Verfahren zur Reinigung von Textilien zeichnen sich im allgemeinen dadurch aus, dass in mehreren Verfahrensschritten verschiedene reinigungsaktive Substanzen auf das Reinigungsgut aufgebracht und nach der Einwirkzeit abgewaschen werden, oder dass das Reinigungsgut in sonstiger Weise mit einem Waschmittel oder einer Lösung oder Verdünnung dieses Mittels behandelt wird. Alle denkbaren Waschverfahren können in wenigstens einem der Verfahrensschritte um die Anwendung eines erfindungsgemäßen Waschmittels bereichert werden und stellen dann Ausführungsformen der vorliegenden Erfindung dar. Alle Sachverhalte, Gegenstände und Ausführungsformen, die für erfindungsgemäße Mittel beschrieben sind, sind auch auf diesen Erfindungsgegenstand anwendbar. Daher wird an dieser Stelle ausdrücklich auf die Offenbarung an entsprechender Stelle verwiesen mit dem Hinweis, dass diese Offenbarung auch für die vorstehenden erfindungsgemäßen Verfahren und Verwendungen gilt.

### Beispiele

**Tabelle 1: Waschmittelrezeptur, Bestandteile in Gew.-%**

| Substanz | |
|---|---|
| Lineares Alkylbenzolsulfonat | 16,0 |
| Fettalkoholethersulfat | 5,0 |
| NIO Tensid | 16,0 |
| Seife | 0,5 |
| DTPMP (Phosphonat) | 1,0 |
| Borsäure | 1,0 |
| Citronensäure | 3,0 |
| Optischer Aufheller | 0,1 |
| Monoethanolamin | 5,5 |
| NaOH | 1,5 |
| 1,2-Propylenglykol | 10,0 |
| Enzyme | 1,5 |
| Wasser | Ad 100 |

## Patentansprüche

1. Flüssigwaschmittel mit einer Tensidkonzentration von 32 bis 38 Gew.-% Gew.-% bezogen auf das Gesamtgewicht des Mittels, **dadurch gekennzeichnet, dass** das Mittel mindestens eine anorganische Base und mindestens eine organische Base in einem molaren Verhältnis von 1:2 bis 1:8, vorzugsweise 1:3 bis 1:5, und mindestens zwei anionische Tenside und mindestens ein nichtionisches Tensid enthält, wobei die mindestens zwei anionischen Tenside mindestens ein Alkylbenzolsulfonat und mindestens ein Alkylethersulfat umfassen und wobei
das Flüssigwaschmittel direkt nach der Herstellung einen pH-Wert im Bereich von 8,2 bis 8,6 aufweist.

2. Flüssigwaschmittel nach Anspruch 1, **dadurch gekennzeichnet, dass** die mindestens eine anorganische Base eine starke Base mit einem pKₛ-Wert >9, vorzugsweise >10, noch bevorzugter >12, am bevorzugtesten ≥14 ist, vorzugsweise ausgewählt aus Alkalimetallhydroxiden, insbesondere NaOH und KOH.

3. Flüssigwaschmittel nach Anspruch 1 oder 2, **dadurch gekennzeichnet, dass** die mindestens eine organische Base eine starke Base mit einem pKₛ-Wert >7 ist, vorzugsweise >9, besonders bevorzugt ausgewählt aus organischen Aminen, mehr bevorzugt Ethanolaminen, ganz besonders bevorzugt Mono- und Triethanolamin.

4. Flüssigwaschmittel nach einem der Ansprüche 1 bis 3, **dadurch gekennzeichnet, dass** es das mindestens eine Alkylbenzolsulfonat in einer Menge von 10 bis 25 Gew.-%, vorzugsweise 12 bis 20 Gew.-%, besonders bevorzugt 14 bis 18 Gew.-% bezogen auf das Gesamtgewicht des Mittels, und das mindestens eine Alkylethersulfat in einer Menge von 2 bis 10 Gew.-%, insbesondere 3 bis 8 Gew.-% bezogen auf das Gesamtgewicht des Mittels, enthält.

5. Flüssigwaschmittel nach einem der Ansprüche 1 bis 4, **dadurch gekennzeichnet, dass** das mindestens eine nichtionische Tensid ausgewählt wird aus der Gruppe der Fettalkoholalkoxylate und insbesondere in Mengen von 10 bis 25 Gew.-%, vorzugsweise 12 bis 20 Gew.-% bezogen auf das Gesamtgewicht des Mittels in diesem enthalten ist.

6. Flüssigwaschmittel nach einem der Ansprüche 1 bis 5, **dadurch gekennzeichnet, dass** das Mittel
(1) mindestens ein Enzym enthält; und/oder
(2) ferner mindestens einen weiteren Bestandteil ausgewählt aus der Gruppe bestehend aus Gerüststoffen, Bleichmitteln, Elektrolyten, Parfümen, Parfümträgern, Fluoreszenzmitteln, Farbstoffen, Hydrotropen, Schauminhibitoren, Silikonölen, Antiredepositionsmitteln, Vergrauungsinhibitoren, Einlaufverhinderern, Knitterschutzmitteln, Farbübertragungsinhibitoren, antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- und Imprägniermitteln, Quell- und Schiebefestmitteln, weichmachenden Komponenten, pH-Stellmittel sowie UV-Absorbern enthält.

7. Verwendung eines Flüssigwaschmittels nach einem der Ansprüche 1-6 zum Waschen von Textilien.

8. Verfahren zur Reinigung von Textilien, **dadurch gekennzeichnet, dass** in mindestens einem Verfahrensschritt ein Flüssigwaschmittel nach einem der Ansprüche 1-6 verwendet wird.

## Claims

1. A liquid washing agent having a surfactant concentration of 32 to 38 wt.% based on the total weight of the agent, **characterized in that** the agent contains at least one inorganic base and at least one organic base in a molar ratio of 1:2 to 1:8, preferably 1:3 to 1:5, and at least two anionic surfactants and at least one non-ionic surfactant, the at least two anionic surfactants comprising at least one alkyl benzene sulfonate and at least one alkyl ether sulfate and the liquid washing agent having a pH in the range of from 8.2 to 8.6 directly after preparation.

2. The liquid washing agent according to claim 1, **characterized in that** the at least one inorganic base is a strong base having a pKₛ value >9, preferably >10, more preferably >12, most preferably ≥14, preferably selected from alkali metal hydroxides, in particular NaOH and KOH.

3. The liquid washing agent according to claim 1 or 2, **characterized in that** the at least one organic base is a strong base having a pKₛ value >7, preferably >9, particularly preferably selected from organic amines, more preferably ethanol amines, very particularly preferably mono- and triethanolamine.

4. The liquid washing agent according to one of claims 1 to 3, **characterized in that** it contains the at least one alkylbenzene sulfonate in an amount of 10 to 25 wt.%, preferably 12 to 20 wt.%, particularly preferably 14 to 18 wt.%, based on the total weight of the agent, and the at least one alkyl ether sulfate in an amount of 2 to 10 wt.%, in particular 3 to 8 wt.%, based on the total weight of the agent.

5. The liquid washing agent according to one of claims 1 to 4, **characterized in that** the at least one non-ionic surfactant is selected from the group of fatty alcohol alkoxylates and in particular is contained in the agent in amounts of 10 to 25 wt.%, preferably 12 to 20 wt.%, based on the total weight of said agent.

6. The liquid washing agent according to one of claims 1 to 5, **characterized in that** the agent
(1) contains at least one enzyme; and or
(2) further contains at least one further component selected from the group consisting of builders, bleaching agents, electrolytes, perfumes, perfume carriers, fluorescing agents, dyes, hydrotropic substances, suds suppressors, silicone oils, anti-redeposition agents, graying inhibitors, anti-shrink agents, anti-crease agents, dye transfer inhibitors, antimicrobial active ingredients, germicides, fungicides, antioxidants, preservatives, corrosion inhibitors, antistatic agents, bittering agents, ironing aids, repellents and impregnating agents, anti-swelling and anti-slip agents, softening components, pH adjusters and UV absorbers.

7. The use of a liquid washing agent according to one of claims 1-6 for washing textiles.

8. A method for cleaning textiles, **characterized in that** a liquid washing agent according to one of claims 1 to 6 is used in at least one method step.

## Revendications

1. Agent de lavage liquide comportant une concentration en tensioactif de 32 à 38 % en poids par rapport au poids total de l'agent, **caractérisé en ce que** l'agent contient au moins une base inorganique et au moins une base organique dans un rapport molaire de 1:2 à 1:8, de préférence de 1:3 à 1:5, et au moins deux tensioactifs anioniques et au moins un tensioactif non ionique, les au moins deux tensioactifs anioniques comprenant au moins un alkylbenzènesulfonate et au moins un alkyléthersulfate et
l'agent de lavage liquide présentant un pH dans la plage de 8,2 à 8,6 directement après la fabrication.

2. Agent de lavage liquide selon la revendication 1, **caractérisé en ce que** l'au moins une base inorganique est une base forte comportant une valeur de pKₛ > 9, de préférence > 10, plus préférablement > 12, le plus préférablement ≥ 14, de préférence choisie parmi les hydroxydes de métaux alcalins, en particulier NaOH et KOH.

3. Agent de lavage liquide selon la revendication 1 ou 2, **caractérisé en ce que** l'au moins une base organique est une base forte comportant une valeur de pKₛ > 7, de préférence > 9, de manière particulièrement préférée choisie parmi les amines organiques, plus préférablement les éthanolamines, de manière tout particulièrement préférée le monoéthanolamine et la triéthanolamine.

4. Agent de lavage liquide selon l'une des revendications 1 à 3, **caractérisé en ce qu'**il contient l'au moins un alkylbenzènesulfonate en une quantité de 10 à 25 % en poids, de préférence de 12 à 20 % en poids, de manière particulièrement préférée de 14 à 18 % en poids, par rapport au poids total de l'agent, et l'au moins un alkyléthersulfate en une quantité de 2 à 10 % en poids, en particulier de 3 à 8 % en poids, par rapport au poids total de l'agent.

5. Agent de lavage liquide selon l'une des revendications 1 à 4, **caractérisé en ce que** l'au moins un tensioactif non ionique est choisi dans le groupe des alcoxylates d'alcool gras et en particulier dans des quantités de 10 à 25 % en poids, de préférence de 12 à 20 % en poids, par rapport au poids total de l'agent dans lequel il est contenu.

6. Agent de lavage liquide selon l'une des revendications 1 à 5, **caractérisé en ce que** l'agent
(1) contient au moins une enzyme ; et/ou
(2) contient en outre au moins un autre constituant choisi dans le groupe constitué par les adjuvants, les agents de blanchiment, les électrolytes, les parfums, les supports de parfum, les agents fluorescents, les colorants, les hydrotropes, les inhibiteurs de mousse, les huiles de silicone, les agents anti-redéposition, les inhibiteurs de grisaillement, les agents anti-rétrécissement, les agents anti-froissage, les inhibiteurs de transfert de couleur, les substances actives antimicrobiennes, les germicides, les fongicides, les antioxydants, les conservateurs, les inhibiteurs de corrosion, les antistatiques, les agents amers, les auxiliaires de repassage, les agents de répulsion et d'imprégnation, les agents gonflants et antidérapants, les composants adoucissants, les agents de fixation du pH ainsi que les absorbeurs d'UV.

7. Utilisation d'un agent de lavage liquide selon l'une des revendications 1 à 6 pour le lavage de textiles.

8. Procédé permettant le nettoyage de textiles, **caractérisé en ce qu'**un agent de lavage liquide selon l'une des revendications 1 à 6 est utilisé dans au moins une étape de procédé.
